# EUROPÄISCHE PATENTSCHRIFT

(11) **EP 1 173 081 B1**
(45) Veröffentlichungstag und Bekanntmachung des Hinweises auf die Patenterteilung: **19.11.2003**
(21) Anmeldenummer: 00922648.1
(22) Anmeldetag: 19.04.2000
(51) Int. Cl.: A46B 9/04

(54) **ZAHNBÜRSTE**
TOOTHBRUSH
BROSSE A DENTS

(30) Priorität: 28.04.1999 DE 19919196
(43) Veröffentlichungstag der Anmeldung: 23.01.2002
(73) Patentinhaber: Henkel Kommanditgesellschaft auf Aktien, 40589 Düsseldorf-Holthausen (DE)
(72) Erfinder: WÜLKNITZ, Peter, D-42799 Leichlingen (DE); HEDDERGOTT, Susanne, D-50670 Köln (DE); VETTER, Rüdiger, D-40597 Düsseldorf (DE); KOSMETATOU, Yvette, GR-14561 Kifissia (GR)
(86) Internationale Anmeldenummer: EP0003535
(87) Internationale Veröffentlichungsnummer: WO00065954

(56) Entgegenhaltungen:
- EP-A- 0 458 999
- EP-A- 0 619 711
- EP-A- 0 639 340
- WO-A-98/38889
- DE-A- 4 138 777
- GB-A- 2 092 437

## Beschreibung

Die Erfindung bezieht sich auf eine Zahnbürste mit einem Handgriff, der über ein Verbindungsteil mit einem ein längliches Borstenbett aufweisenden Bürstenkopf verbunden ist, mit ersten Borstenbündeln an beiden Außenseiten des Borstenbetts, und mit zwischen den beiden Außenseiten angeordneten längeren zweiten Borstenbündeln und kürzeren dritten Borstenbündeln, wobei in Längsrichtung des Borstenbetts aufeinanderfolgend zweite Borstenbündel und dritte Borstenbündel vorgesehen sind, so dass sich in Längsrichtung ein wellenartiges Profil ergibt. Eine derartige Zahnbürste ist aus der EP 0 619 711 B1 bekannt.

Bei der vom Anwender üblicherweise angewendeten horizontalen Putzweise mit bekannten Zahnbürsten wird zwar eine gute Reinigung erreicht, da die sich bewegenden Filamente der Zahnbürste eine schnelle Verteilung der Zahncreme am Zahn bewirken und die Zahncreme über die Oberfläche der Zähne streifen, wobei oberflächliche Verunreinigungen aufgenommen, dispergiert und damit beseitigt werden. Allerdings werden bei der Benutzung einer Zahnbürste mit einem üblichen planen Borstenfeld die besonders kariesaktiven interdentalen Bereiche ausgespart, da die Borsten keinen Kontakt mit der Zahnoberfläche in solchen Zahnzwischenräumen haben.

Aus der EP 0 619 711 B1 ist daher ein in der Längsrichtung des Borstenbetts verlaufendes sinusförmiges Profil der Borstenbündel einer Zahnbürste bekannt, bei welchem die Punkte maximaler Amplitude im wesentlichen mit den Lücken zusammenfallen, welche zwischen den Zähnen des Benutzers ausgebildet sind. Sämtliche Borsten haben abgerundete Enden, um eine Verletzung von Zähnen und Zahnfleisch durch scharfe Kanten zu vermeiden. Damit wird eine Verbesserung der Reinigungsleistung im Interdentalbereich erreicht, da die hochgestellten Borsten besser in die Vertiefungen der Zahnzwischenräume eindringen können.

Beim Putzen der Außenseite der Zähne wird der Zahnfleischsaum jedoch stark beansprucht, was nicht nur unangenehm ist, sondern trotz der abgerundeten Borstenenden auch zu Verletzungen des Zahnfleisches führen kann. Dies gilt insbesondere, wenn zur Verbesserung der Reinigungsleistung ein starker Druck auf die Zahnbürste ausgeübt wird. Der Benutzer vermeidet daher ein kräftiges Bürsten der Außenseite der Zähne, so dass nicht nur die Außenseite der Zähne und der Zahnfleischsaum, sondern auch der Interdentalbereich nur unzureichend gereinigt wird. Das entsprechende gilt für die Innenseite der Zähne.

Ein weiterer Nachteil der bekannten Zahnbürste wie auch von Zahnbürsten mit einem völlig planen Borstenfeld liegt darin, dass ein großer Teil der aufgegebenen Zahncreme schon nach den ersten Bürstbewegungen das Borstenfeld ungenutzt verlässt und nicht mehr zur Reinigung beitragen kann.

Der Erfindung liegt die Aufgabe zugrunde, eine Zahnbürste mit einer verbesserten Reinigungsleistung, insbesondere für die Zahnzwischenräume, aber auch für den Zahnfleischsaum, zu entwickeln.

Diese Aufgabe wird bei der Zahnbürste der eingangs genannten Art erfindungsgemäß dadurch gelöst, dass die ersten Borstenbündel untereinander im wesentlichen die gleiche Länge aufweisen und mit gespleißten Borstenenden versehen sind.

Durch die außenliegenden ersten Borstenbündel mit gespleißten Borstenenden wird der Zahnfleischsaum erheblich weniger beansprucht, so dass der Benutzer sich nicht scheut, mit erhöhtem Druck zu bürsten, so dass eine gründliche Reinigung der Außenseite der Zähne und vor allem der Zahnzwischenräume mittels der wellenartig ausgebildeten Innenborsten erreicht wird. Gleichzeitig reinigen die gespleißten Borstenenden der außenliegenden Borstenbündel den Zahnfleischsaum durch die hohe Zahl von feinen Filamentenden besonders sanft und gründlich und verteilen die Zahncreme besonders effektiv an der Oberfläche des Zahns und des Zahnfleisches. Wesentlich in der Erfindung ist also die Kombination von Innenborsten mit wellenartig variierender Länge mit Außenborsten, deren Enden aufgefasert, also gespleißt sind.

Die ersten sowie die zweiten und dritten Borstenbündel bestehen aus dem gleichen oder einem vergleichbaren Material, nämlich aus hochwertigen Kunststoffen, insbesondere aus Nylon 66 oder ähnlichem. Der Durchmesser der Borsten (Filamente) liegt vorzugsweise bei 0,1 bis 0,25 mm, insbesondere bei 0,15 bis 0,225 mm. Jedes Borstenbündel umfasst 40 bis 60 Borsten, wobei beim sogenannten Ankerverfahren 20 bis 30 Borsten bevorzugt sind.

Weiterhin wird zum einen vorgeschlagen, dass die oberen Enden der außenliegenden ersten Borstenbündel oberhalb der niedrigsten Enden der innenliegenden kürzeren dritten Borstenbündel angeordnet sind. Zum anderen ist es von Vorteil, wenn die oberen Enden der außenliegenden ersten Borstenbündel die höchsten Enden der innenliegenden kürzeren dritten Borstenbündel um höchstens 1 mm überschreiten und insbesondere sich höchstens bis zu den höchsten Enden der innenliegenden längeren zweiten Borstenbündel erstrecken.

Damit werden mehrere Vorteile im Hinblick auf die Verbesserung der Reinigungsleistung erreicht. Erstens sind die außenliegenden Borsten kurz genug, um die Innenborsten zur Reinigung der Interdentalbereiche und der Außenseiten der Zähne wirksam werden zu lassen. Bei zu langen Außenborsten würde sich nämlich ein "Stelzeneffekt" einstellen, so dass die Enden der Innenborsten keinen Kontakt mehr mit den Außenseiten der Zähne und insbesondere mit den Zahnzwischenräumen hätten. Zweitens sind die außenliegenden Borsten aber auch lang genug, um einen Kontakt der Innenborsten mit dem Zahnfleischsaum zu verhindern. Drittens begrenzen Außenborsten mit einer derartigen Mindestlänge die von den Innenborsten gebildeten "Wellentäler", so dass die auf die Innenborsten aufgegebene Zahncreme zur Verbesserung der Reinigungsleistung länger zur Verfügung steht und nicht so schnell wie bei herkömmlichen Zahnbürsten das Borstenfeld verlässt.

Vorgeschlagen wird außerdem, dass die Spleißtiefe der außenliegenden ersten Borstenbündel bis zu 4 mm, insbesondere bis zu 2 mm beträgt. Von Vorteil ist außerdem, wenn 5 bis 10 außenliegende erste Borstenbündel pro Bündelreihe vorgesehen sind.

Die innenliegenden zweiten und dritten Borstenbündel haben vorzugsweise eine Länge (Schnitthöhe), gemessen vom Borstengrund bis zu den Enden, von 8 bis 14 mm, insbesondere von 9 bis 12,5 mm. Zum Erzielen einer besonders guten Reinigungsleistung wird vorgeschlagen, dass der Längenunterschied zwischen den zweiten und den dritten Borstenbündeln bei 1 bis 2 mm liegt. Die Enden der zweiten und/oder der dritten Borstenbündel sind - im Gegensatz zu den gespleißten Enden der ersten Borsten - nicht gespleißt, aber abgerundet, um eine zusätzliche Sicherheit gegen eine Verletzung des Zahnfleisches zu gewährleisten.

Bevorzugt ist weiterhin, dass die innenliegenden zweiten und dritten Borstenbündel in quer zur Längsachse des Borstenbetts verlaufenden Reihen angeordnet sind, wobei sich 1 bis 2 Reihen von dritten Borstenbündeln mit kurzen Borsten, insbesondere mit gleicher Borstenlänge, mit 1 bis 2 Reihen von zweiten Borstenbündeln mit langen Borsten, insbesondere mit gleicher Borstenlänge, abwechseln. Um eine optimale Reinigungsleistung zu erreichen, sollte der Bereich der kürzeren dritten Borstenbündel, gemessen in Längsrichtung des Borstenbetts zwischen den angrenzenden längeren zweiten Borstenbündeln, eine Länge von 6 bis 10 mm haben.

Nachfolgend werden weitere vorteilhafte Ausgestaltungen der Erfindung zur Verbesserung der Reinigungsleistung der Zahnbürste genannt, die sowohl die ersten als auch die zweiten und dritten Borstenbündel betreffen. Der Abstand zwischen den Mittelpunkten benachbarter Borstenbündel, gemessen am Borstengrund, sollte 1,5 bis 3,5 mm, insbesondere 2,0 bis 3,0 mm, betragen. Mit diesem Abstand erreicht man beim Putzen der Zähne eine derartige Flexibilität der Borstenbündel, welche die Reinigungsleistung weiter verbessert. Bevorzugt ist außerdem, dass 20 bis 30 innere Borstenbündel, insbesondere 23 bis 28 Borstenbündel, vorgesehen sind.

Weitere wichtige Ausgestaltungen der Erfindung, die den allgemeinen Aufbau der Zahnbürste betreffen und zur Lösung der erfindungsgemäßen Aufgabe beitragen, werden im folgenden erläutert. Die Ergonomie der Zahnbürste ist ebenfalls für ein gutes Reinigungsergebnis wichtig. Das betrifft insbesondere die Reinigung der im Mundraum im hinteren Bereich sitzenden Zähne, also der Backen- und Weisheitszähne. Das Verbindungsteil zwischen dem Borstenbett und dem Handgriff, welches auch Steg genannt wird, sollte daher einen Durchmesser von nicht mehr als 10 mm haben. Bevorzugt ist ein Steg mit einem ovalen Querschnitt, wobei die längere Achse in der Ebene des Borstenbetts liegt und eine Länge von 5 bis 7 mm haben sollte. Die darauf senkrecht stehende kürzere Achse hat vorteilhaft eine Länge von 4 bis 6 mm. Am Handgriff sollte das Verhältnis von langer zu kurzer Achse etwa 1,1 bis 1,5 zu 1 betragen. Da die längere Achse in der Ebene des Borstenbetts liegt, wird ein seitliches Ausweichen des Borstenbetts beim Putzen der Zähne behindert, aber ein Nachgeben des Borstenbetts senkrecht zu dieser Ebene erleichtert, so dass ein zu hoher Druck auf die Zahnbürste ausgeglichen wird.

Das Verbindungsteil (der Steg) kann sich vom Griffansatz bis zum Ansatz des Borstenbetts bis auf 60 % des ursprünglichen Durchmessers verjüngen.

Der Winkel zwischen dem Borstenbett und dem Steg einerseits und dem Handgriff andererseits sollte im Sinne der Ergonomie der Zahnbürste bei 3° bis 10°, insbesondere bei 5° bis 9° liegen, so daß insbesondere die Backenzähne deutlich besser erreichbar sind. Die durch das Borstenbett, den Steg und den Handgriff gebildete Ebene steht vorzugsweise senkrecht zur Ebene des Borstenbetts.

Im folgenden wird ein Ausführungsbeispiel der Erfindung anhand von Zeichnungen näher beschrieben. Es zeigen
- Figur 1: eine Draufsicht auf eine Zahnbürste gemäß der Erfindung,
- Figur 2: eine Seitenansicht der Zahnbürste nach Figur 1,
- Figur 3: eine vergrößerte Draufsicht auf das mit Borsten bestückte Borstenbett der Zahnbürste nach den Figuren 1 und 2 und
- Figur 4: einen Schnitt IV-IV in Figur 3.

In allen Zeichnungen haben gleiche Bezugszeichen die gleiche Bedeutung und werden daher gegebenenfalls nur einmal erläutert.

Die Zahnbürste besteht in an sich bekannter Weise im wesentlichen aus vier Teilen, nämlich einem länglichen flachen Borstenbett 1, das mit 40 Borstenbündeln 2, 3, 4 bestückt ist und über ein Verbindungsteil (Steg) 5 mit dem Handgriff 6 verbunden ist. In vorliegenden Fall ist das mit dem Borstenbett 1 einstückige, aus Kunststoff spritzgegossene Verbindungsteil 5 innerhalb des aus einem transparenten Kunststoff spritzgegossenen Handgriffs 6 verankert.

Der bereits genannte Winkel zwischen dem Borstenbett 1 und dem Steg 5 einerseits und dem Handgriff 6 andererseits geht deutlich aus Figur 2 hervor. Dort sind die Borstenbündel übrigens nur schematisch dargestellt.

Die Höhe der aus Polyamid bestehenden Borstenbündel 2, 3, 4 und ihre Anordnung auf dem Borstenbett 1 gehen am besten aus den Figuren 3 und 4 hervor. Zwei äußere Reihen von jeweils sieben ersten Borstenbündeln 2 mittlerer Höhe, nämlich mit einer Länge von 10,8 mm über dem Borstengrund 7, umschließen teilweise 10 quer zur Längsachse des Borstenbetts 1 verlaufende Reihen von zweiten und dritten Borstenbündeln 3, 4. In diesem Innenbereich wechseln sich - in Längsrichtung des Borstenbetts 1 gesehen - jeweils 2 Reihen von langen zweiten Borstenbündeln 3 mit einer Länge von 11,5 mm über dem Borstengrund 7 mit 2 Reihen von kurzen dritten Borstenbündeln 4 mit einer Länge von 10,1 mm über dem Borstengrund 7 ab. Die inneren langen Borstenbündel (zweite Borstenbündel) 3 sind in Figur 3 gestrichelt, die inneren kurzen Borstenbündel (dritte Borstenbündel) 4 mit einem kleinen Kreis und die äußeren gespleißten Borstenbündel (erste Borstenbündel) 2 mit einer Zick-Zack-Linie gekennzeichnet. Die Längenunterschiede der Borstenbündel werden in Figur 4 besonders deutlich. Hier ragen die in dieser Darstellung hinteren äußeren ersten Borstenbündel 2 über die vorderen kurzen dritten Borstenbündel 4 hinaus und sind daher in Figur 4 überhaupt sichtbar.

Die Enden der äußeren ersten Borsten sind aufgefasert (gespleißt) mit einer Spleißtiefe von etwa 1 mm. Wichtig ist außerdem, dass der Bereich der kurzen dritten Borstenbündel 4, gemessen in Längsrichtung des Borstenbetts 1 zwischen den angrenzenden langen zweiten Borstenbündeln 3, eine Länge a von 8 mm hat (Figur 3).

Die Borstenbündel 2, 3, 4 sind in Bohrungen 8 verankert, die einen Durchmesser von 1,7 mm und einen von Mittelpunkt zu Mittelpunkt benachbarter Borstenbündel gemessenen Abstand von 2,5 mm haben.

### Bezugszeichenliste

- 1: Borstenbett
- 2: äußere Borstenbündel, erstes Borstenbündel
- 3: innere lange Borstenbündel, zweites Borstenbündel
- 4: innere kurze Borstenbündel, zweites Borstenbündel
- 5: Verbindungsteil (Steg)
- 6: Handgriff
- 7: Borstengrund
- 8: Bohrung

## Patentansprüche

1. Zahnbürste mit einem Handgriff (6), der über ein Verbindungsteil (5) mit einem ein längliches Borstenbett (1) aufweisenden Bürstenkopf verbunden ist, mit ersten Borstenbündeln (2) an beiden Außenseiten des Borstenbetts (1), und mit zwischen den beiden Außenseiten angeordneten längeren zweiten Borstenbündeln (3) und kürzeren dritten Borstenbündeln (4), wobei in Längsrichtung des Borstenbetts (1) aufeinanderfolgend zweite Borstenbündel (3) und dritte Borstenbündel (4) vorgesehen sind, so dass sich in Längsrichtung ein wellenartiges Profil ergibt,
**dadurch gekennzeichnet,**
**dass** die ersten Borstenbündel (2) untereinander im wesentlichen die gleiche Länge aufweisen und mit gespleißten Borstenenden versehen sind.

2. Zahnbürste nach Anspruch 1,
**dadurch gekennzeichnet,**
**dass** die oberen Enden der außenliegenden ersten Borstenbündel (2) oberhalb der niedrigsten Enden der innenliegenden kürzeren dritten Borstenbündel (4) angeordnet sind.

3. Zahnbürste nach Anspruch 1 oder 2,
**dadurch gekennzeichnet,**
**dass** die oberen Enden der außenliegenden ersten Borstenbündel (2) die höchsten Enden der innenliegenden kürzeren dritten Borstenbündel (4) um höchstens 1 mm überschreiten und insbesondere sich höchstens bis zu den höchsten Enden der innenliegenden längeren zweiten Borstenbündel (3) erstrecken.

4. Zahnbürste nach einem der vorhergehenden Ansprüche,
**dadurch gekennzeichnet,**
**dass** die Spleißtiefe der außenliegenden ersten Borstenbündel (2) bis zu 4 mm, insbesondere bis zu 2 mm beträgt.

5. Zahnbürste nach einem der vorhergehenden Ansprüche,
**dadurch gekennzeichnet,**
**dass** 5 bis 10 außenliegende erste Borstenbündel (2) pro Bündelreihe vorgesehen sind.

6. Zahnbürste nach einem der vorhergehenden Ansprüche,
**dadurch gekennzeichnet,**
**dass** die innenliegenden zweiten und dritten Borstenbündel (3, 4) eine Länge von 8 bis 14 mm, insbesondere von 9 bis 12,5 mm, haben.

7. Zahnbürste nach einem der vorhergehenden Ansprüche,
**dadurch gekennzeichnet,**
**dass** der Längenunterschied zwischen den zweiten und den dritten Borstenbündeln (3, 4) bei 1 bis 2 mm liegt.

8. Zahnbürste nach einem der vorhergehenden Ansprüche,
**dadurch gekennzeichnet,**
**dass** die Enden der zweiten und/oder der dritten Borstenbündel (3, 4) abgerundet sind.

9. Zahnbürste nach einem der vorhergehenden Ansprüche,
**dadurch gekennzeichnet,**
**dass** die innenliegenden zweiten und dritten Borstenbündel (3, 4) in quer zur Längsachse des Borstenbetts (1) verlaufenden Reihen angeordnet sind, wobei sich 1 bis 2 Reihen von dritten Borstenbündeln (4) mit kurzen Borsten, insbesondere mit gleicher Borstenlänge, mit 1 bis 2 Reihen von zweiten Borstenbündeln (3) mit langen Borsten, insbesondere mit gleicher Borstenlänge, abwechseln.

10. Zahnbürste nach einem der vorhergehenden Ansprüche,
**dadurch gekennzeichnet,**
**dass** der Bereich der kürzeren dritten Borstenbündel (4), gemessen in Längsrichtung des Borstenbetts (1) zwischen den angrenzenden längeren zweiten Borstenbündeln (3), eine Länge von 6 bis 10 mm hat.

11. Zahnbürste nach einem der vorhergehenden Ansprüche,
**dadurch gekennzeichnet,**
**dass** der Abstand zwischen den Mittelpunkten benachbarter Borstenbündel (2, 3, 4), gemessen am Borstengrund (7), 1,5 bis 3,5 mm, insbesondere 2,0 bis 3,0 mm, beträgt.

12. Zahnbürste nach einem der vorhergehenden Ansprüche,
**dadurch gekennzeichnet,**
**dass** 20 bis 30 innere Borstenbündel (3, 4), insbesondere 23 bis 28 Borstenbündel (3, 4), vorgesehen sind sowie 10 bis 20 äußere, gespleißte Borstenbündel (2).

## Claims

1. Toothbrush comprising a handle (6) joined by a connecting part (5) to a brush head with an elongate bristle bed (1); first bristle bundles (2) on both outsides of the bristle bed (1); and longer, second bristle bundles (3) and shorter, third bristle bundles (4) disposed between the two outsides, the second bristle bundles (3) and third bristle bundles (4) following one another longitudinally of the bristle bed (1) so that a wave-like profile is obtained in the longitudinal direction, **characterized in that** the first bristle bundles (2) are substantially equal in length and are provided with split bristle ends.

2. Toothbrush as claimed in claim 1, **characterized in that** the upper ends of the outer, first bristle bundles (2) are disposed above the lowest ends of the inner, shorter third bristle bundles (4).

3. Toothbrush as claimed in claim 1 or 2, **characterized in that** the upper ends of the outer, first bristle bundles (2) project beyond the highest ends of the inner, shorter third bristle bundles (4) by at most 1 mm and, in particular, extend at most to the highest ends of the inner, longer second bristle bundles (3).

4. Toothbrush as claimed in any of the preceding claims, **characterized in that** the outer, first bristle bundles (2) are split to a depth of up to 4 mm and, more particularly, up to 2 mm.

5. Toothbrush as claimed in any of the preceding claims, **characterized in that** there are 5 to 10 outer, first bristle bundles (2) per row of bundles.

6. Toothbrush as claimed in any of the preceding claims, **characterized in that** the inner, second and third bristle bundles (3,4) have a length of 8 to 14 mm and, more particularly, 9 to 12.5 mm.

7. Toothbrush as claimed in any of the preceding claims, **characterized in that** the difference in length between the second and third bristle bundles (3,4) is 1 to 2 mm.

8. Toothbrush as claimed in any of the preceding claims, **characterized in that** the ends of the second and/or third bristle bundles (3,4) are rounded.

9. Toothbrush as claimed in any of the preceding claims, **characterized in that** the inner, second and third bristle bundles (3,4) are arranged in rows extending transversely of the longitudinal axis of the bristle bed (1), one or two rows of third bristle bundles (4) with short bristles, more particularly equal in length, alternating with one or two rows of second bristle bundles (3) with long bristles, more particularly equal in length.

10. Toothbrush as claimed in any of the preceding claims, **characterized in that** the region of the shorter, third bristle bundles (4), as measured longitudinally of the bristle bed (1) between the adjoining longer, second bristle bundles (3), has a length of 6 to 10 mm.

11. Toothbrush as claimed in any of the preceding claims, **characterized in that** the distance between the middle points of adjacent bristle bundles (2,3,4), as measured at the bristle base (7), is 1.5 to 3.5 mm and more particularly 2.0 to 3.0 mm.

12. Toothbrush as claimed in any of the preceding claims, **characterized in that** there are 20 to 30 inner bristle bundles (3,4), more particularly 23 to 28 bristle bundles (3,4), and 10 to 20 outer, split bristle bundles (2).

## Revendications

1. Brosse à dents composée d'un manche (6), relié par une partie de liaison (5) à une tête de brosse comportant un lit de poils longitudinal, avec de premiers faisceaux de poils (2) sur les deux bords extérieurs du lit de poils (1) et avec entre les deux faisceaux de poils sur les deux bords extérieurs des deuxièmes faisceaux de poils plus longs (3) et des troisièmes faisceaux de poils plus courts (4) le deuxième faisceau de poils (3) et le troisième faisceau de poils (4) se suivant dans le sens de la longueur du lit de poils (1) de manière à obtenir, dans le sens de la longueur, un profil ondulé **caractérisée en ce que** les premiers faisceaux de poils (2) présentent les uns par rapport aux autres essentiellement la même longueur et que les extrémités des poils sont épissées.

2. Brosse à dents selon la revendication 1, **caractérisée en ce que** les extrémités supérieures des premiers faisceaux de poils extérieurs (2) se trouvent au-dessus des extrémités inférieures des troisièmes faisceaux de poils plus courts de l'intérieur (4).

3. Brosse à dents selon la revendication 1 ou 2, **caractérisée en ce que** les extrémités supérieures des premiers faisceaux de poils extérieurs (2) dépassent les extrémités les plus hautes des troisièmes faisceaux de poils plus courts intérieurs (4) d'1 mm maximum et se prolongent notamment au maximum jusqu'aux extrémités les plus hautes des deuxièmes faisceaux de poils les plus longs intérieurs (3).

4. Brosse à dents selon l'une des revendications précédentes, **caractérisée en ce que** la profondeur de l'épissure des premiers faisceaux de poils extérieurs (2) peut s'élever jusqu'à 4 mm, et plus particulièrement jusqu'à 2 mm.

5. Brosse à dents selon l'une des revendications précédentes, **caractérisée en ce que** 5 à 10 premiers faisceaux de poils extérieurs (2) sont prévues pour être disposées par rangées de faisceaux de poils.

6. Brosse à dents selon l'une des revendications précédentes, **caractérisée en ce que** les deuxièmes et troisièmes faisceaux de poils intérieurs (3, 4) présentent une longueur de 8 à 14 mm, et plus particulièrement de 9 à 12,5 mm.

7. Brosse à dents selon l'une des revendications précédentes, **caractérisée en ce que** la différence de longueur entre les deuxièmes et les troisièmes faisceaux de poils (3, 4) varie entre 1 et 2 mm.

8. Brosse à dents selon l'une des revendications précédentes, **caractérisée en ce que** les extrémités des deuxièmes et/ou troisièmes faisceaux de poils (3, 4) sont arrondies.

9. Brosse à dents selon l'une des revendications précédentes, **caractérisée en ce que** les deuxièmes et troisièmes faisceaux de poils intérieurs (3, 4) sont implantées en diagonale par rapport aux rangées de l'axe longitudinal du lit de poils (1) 1 à 2 rangées de troisièmes faisceaux de poils (4) à poils courts, en particulier de la même longueur de poil, étant alternées avec 1 à 2 rangées de deuxièmes faisceaux de poils (3) à poils longs, en particulier de la même longueur de poil.

10. Brosse à dents selon l'une des revendications précédentes, **caractérisée en ce que** la partie sur laquelle les troisièmes faisceaux de poils plus courts (4) sont implantés, mesurée dans le sens longitudinal du lit de poils (1) entre les deuxièmes faisceaux de poils plus longs limitrophes (3) a une longueur de 6 et 10 mm.

11. Brosse à dents selon l'une des revendications précédentes, **caractérisée en ce que** l'écart entre les points centraux des faisceaux de poils voisines (2, 3, 4) mesuré à la base des poils (7) fait de 1,5 à 3,5 mm, et plus particulièrement de 2,0 à 3,0 mm.

12. Brosse à dents selon l'une des revendications précédentes, **caractérisée en ce que** 20 à 30 faisceaux de poils intérieurs (3, 4), notamment 23 à 28 faisceaux de poils (3, 4) sont prévus ainsi que 10 à 20 faisceaux de poils extérieurs épissés (2).
